# EUROPÄISCHE PATENTSCHRIFT

(11) **EP 2 631 577 B1**
(45) Veröffentlichungstag und Bekanntmachung des Hinweises auf die Patenterteilung: **28.06.2017**
(21) Anmeldenummer: 13001008.5
(22) Anmeldetag: 27.02.2013
(51) Int. Cl.: F25D 23/06, F25D 23/00

(54) **Kühl- und/oder Gefriergerät**
Refrigeration and/or freezer device
Appareil de réfrigération et/ou de congélation

(30) Priorität: 27.02.2012 DE 102012003906; 21.03.2012 DE 102012005782
(43) Veröffentlichungstag der Anmeldung: 28.08.2013
(73) Patentinhaber: Liebherr-Hausgeräte Ochsenhausen GmbH, 88416 Ochsenhausen (DE)
(72) Erfinder: Schenk, Matthias, 76646 Bruchsal (DE); Schick, Michael, 88480 Stetten (DE)
(74) Vertreter: Herrmann, Uwe

(56) Entgegenhaltungen:
- CH-A- 204 041
- DE-A1- 3 122 545
- DE-A1- 3 130 458
- DE-A1- 10 215 420
- DE-A1-102005 032 121
- DE-C- 595 010
- DE-U1- 7 807 672
- FR-A- 638 201
- US-A- 4 035 608
- AFONSO C ET AL: "The effect of radiation shields around the air condenser and compressor of a refrigerator on the temperature distribution inside it", INTERNATIONAL JOURNAL OF REFRIGERATION, ELSEVIER, PARIS, FR, Bd. 29, Nr. 7, 1. November 2006 (2006-11-01), Seiten 1144-1151, XP027948418, ISSN: 0140-7007 [gefunden am 2006-11-01]

## Beschreibung

Die vorliegende Erfindung betrifft ein Kühl- und/oder Gefriergerät mit wenigstens einem Korpus, der zumindest eine Außenwandung aufweist und in dem zumindest ein gekühltes Kompartiment angeordnet ist, und mit wenigstens einem Kältemittelkreislauf, der wenigstens einen Verdampfer zur Kühlung des Kompartimentes aufweist.

Aus dem Stand der Technik ist es bekannt, bei der Berechnung des Wärmestroms in das Gerät die Wärmeleitung durch das Isolationsmaterial des Gerätes sowie den konvektiven Transport der Wärme auf die in dem gekühlten Kompartiment befindliche Luft und anschließend auf den Verdampfer zu betrachten. Basierend darauf wird die konstruktive Auslegung der Geräte und die Wahl der einzusetzenden Materialen vorgenommen.

Aus der DE 3 130 458 A1 ist es bekannt, die Oberflächen der Kühlflächen eines Kühlgerätes so zu gestalten, dass sie eine hohe Absorption für Wärmestrahlung aufweisen.

Aus der DE 595 010 C ist es weiterhin bekannt, die Wärmeisolation eines Kühlschranks durch Aluminiumfolien zu bilden, die durch Luftschichten voneinander getrennt sind.

Aus der DE 7 807 672 U1 ist es bekannt, die Innenoberfläche des Schiebedeckels einer Kühltruhe mit einer stark reflektierenden Metalloberfläche auszubilden.

Der vorliegenden Erfindung liegt die Aufgabe zugrunde, den Wirkungsgrad eines Kühl- und/oder Gefriergerätes zu verbessern.

Diese Aufgabe wird durch ein Kühl- und/oder Gefriergerät mit den Merkmalen des Anspruchs 1 gelöst. Danach ist vorgesehen, dass ein oder mehrere Strahlungsschirme (60) vorgesehen sind, die die Wärmestrahlung wenigstens einer Wandung oder wenigstens einer Komponente zumindest teilweise reflektieren und/oder anderweitig von dem gekühlten Innenraum (20) abhalten, wobei der oder die Strahlungsschirme (60) am Innenbehälter oder an der Innenseite der Tür (30) angebracht sind und zur Innenbehälterwandung bzw. zur Innenseite der Tür (30) in Richtung zum gekühlten Innenraum (20) vorgelagert sind.

In einer Ausführungsform ist vorgesehen, dass eine oder mehrere Wandungen des Kompartimentes und/oder wenigstens ein in dem Kompartiment befindliches Element und/oder eine oder mehrere Außenwandungen des Gerätekorpus bereichsweise oder vollständig mit Mitteln versehen sind, durch die der Emissionsgrad im Hinblick auf die Wärmestrahlung der genannten Wandung und/oder des genannten Elementes verringert wird.

Unter dem Merkmal, dass der Emissionsgrad verringert oder vergrößert wird, ist im Rahmen der vorliegenden Erfindung zu verstehen, dass der Emissionsgrad des betreffenden Bauteils mit Einsatz der genannten Mittel geringer bzw. größer ist, als ohne den Einsatz der genannten Mittel

Der vorliegenden Erfindung liegt somit insbesondere der Gedanke zugrunde, den Wärmeeintrag in das gekühlte Kompartiment dadurch zu verringern, dass der durch die Wärmestrahlung erzeugte Wärmestrom gegenüber bekannten Geräten verringert wird.

Der Wärmestrom durch Wärmestrahlung hängt von einer Konstante, der Oberflächentemperatur des die Wärmestrahlung abgebenden Bauteils, von dessen Größe sowie auch von dem Emissionsgrad ab, der zwischen 0 und 1 liegen kann. Ein perfekter Spiegel weist den Emissionsgrad 0 auf, ein idealer schwarzer Körper den Emissionsgrad 1.

Die genannten Mittel bewirken, dass die Wärmestrahlung, die beispielsweise von der zu dem gekühlten Innenraum gewandten Oberfläche des genannten Kompartiments oder auch von der Oberfläche eines darin befindlichen Bauteils, wie z.B. eines Ablagebodens ausgeht, verringert ist. Die abgegebene Wärmestrahlung ist somit gegenüber dem Zustand ohne Einsatz der genannten Mittel verringert.

An dieser Stelle wird darauf hingewiesen, dass der Begriff "Wandung des Kompartimentes" nicht auf den eigentlichen Innenbehälter beschränkt ist, sondern auch die Innentür, d.h. die Innenseite der Tür mitumfasst.

Des Weiteren wird unter dem Begriff "Kompartiment" nicht nur der Raum verstanden, der zur Aufnahme des Kühl- und/oder Gefriergut dient, sondern auch der Raum, in dem sich der Verdampfer befindet. Dieser Verdampferraum steht vorzugsweise mit dem Lagerraum zur Aufnahme von Kühl- bzw. Gefriergut in Strömungsverbindung, so dass ein Luftaustausch zwischen dem Verdampferraum und dem Lagerraum möglich ist bzw. stattfindet. Der Verdampferraum kann beispielsweise durch eine vertikale Trennplatte oder durch einen Kühlluftkanal von dem Lagerraum abgetrennt sein.

Gemäß der Erfindung ist also vorgesehen, dass ein oder mehrere Strahlungsschirme innen und/oder außen am Gerät vorgesehen sind, die die Wärmestrahlung wenigstens einer Wandung oder wenigstens einer Komponente des Gerätes zumindest teilweise reflektieren bzw. anderweitig von dem gekühlten Innenraum weitgehend oder vollständig abhalten.

Der Wärmeeintrag in das Kühl- und/oder Gefriergerät bzw. in den gekühlten Innenraum wird somit durch einen oder mehrere Strahlungsschirme behindert oder verhindert und der Wärmeeintrag somit verringert. Ein Strahlungsschirm ist eine Fläche, die mit anderen Flächen nicht in wärmeleitendem Kontakt steht, sondern Wärme nur über Strahlung austauscht.

Vorzugsweise ist vorgesehen, dass der Strahlungsschirm mindestens auf einer Seite mit einer Oberfläche mit niedrigem Emissionsgrad ausgeführt ist, um möglichst wenig Wärme aufzunehmen. Die auf dem Strahlungsschirm auftreffende Wärmestrahlung wird vorzugsweise teilweise oder vollständig reflektiert. Ein Vorteil der Verwendung von Strahlungsschirmen ist es, dass die Oberfläche mit niedrigen Emissionsgrad für den Nutzer nicht sichtbar angeordnet werden kann, d. h. die Optik des Kühl- bzw. Gefriergerätes wird in diesem Fall nicht beeinträchtigt.

Die Strahlungsschirme sind am Innenbehälter oder an der Innenseite der Tür angebracht und zur Innenbehälterwandung bzw. zur Innenseite der Tür in Richtung zum gekühlten Innenraum vorgelagert. Sie können sich beispielsweise parallel zu diesen erstrecken.

Bevorzugt ist es, wenn an den Oberflächen der Innenwandung bzw. des Innenbehälters, bevorzugt an der Innenseite der Tür, Klappe oder eines sonstigen Verschlusselementes und/oder an der Rückwand hinter einem frei hängenden Verdampfer bereichsweise oder vollflächig die Strahlungsschirme vorgesehen werden, durch die die Wärmestrahlung verringert wird.

Bei dem genannten Verdampfer handelt es sich vorzugsweise um einen frei hängenden Verdampfer. In Betracht kommt z.B. ein Rollbond oder ein Z-Bond-Verdampfer oder auch ein in anderer Form ausgeführter flächiger Verdampfer oder Wärmetauscher eines (Sole-) Kreislaufs.

Während der Betriebszeit des Kompressors stehen sich im Gerät Oberflächen mit sehr unterschiedlichen Temperaturen gegenüber. Die Verdampferfläche, die sehr kalt ist, steht im Strahlungsaustausch mit den vergleichsweise warmen Oberflächen des Innenbehälters und ggf. weiterer Teile im Innenraum des Gerätes. Wenn diese Oberflächen aus einem Material mit vergleichsweise hohem Emissionsgrad bestehen, kann Wärme direkt von dem Innenbehälter auf den Verdampfer übergehen und dabei den Wärmetransport im Kältekreislauf belasten.

Um die Wärmestrahlung zu verringern, kann vorgesehen sein, beispielsweise Materialien für die Herstellung des Innenbehälters zu verwenden, die einen geringeren Emissionsgrad aufweisen, als herkömmliche Innenbehältermaterialien, oder auch eine geeignete Beschichtung einzusetzen, die einen geringeren Emissionsgrad aufweist, als das Innenbehältermaterial ohne diese Beschichtung.

In einer Ausführungsform weist das Gerät wenigstens einen Wärmetauscher und/oder Wärmespeicher auf, wobei der Wärmetauscher und/oder der Wärmespeicher bereichsweise oder vollständig mit Mitteln versehen ist, durch die deren Emissionsgrad im Hinblick auf die Wärmstrahlung erhöht wird. Dies bringt beispielsweise im Falle eines Verdampfers, der über eine Oberfläche mit einem hohen Emissionsgrad verfügt, den Vorteil mit sich, dass Strahlung effizient absorbiert wird und die Wärme gut aus dem gekühlten Kompartiment abgeführt wird.

Auch Absteller, wie z.B. Türabsteller, oder auch Zwischenböden, wie z.B. horizontale Trennplatten oder Ablageböden oder sonstige beliebige Einbauteile des Innenbehälters können mit den genannten Mitteln ausgeführt sein.

So ist es beispielsweise denkbar, Absteller und/oder Zwischenböden aus einem Material mit einem niedrigen Emissionsgrad herzustellen oder mit einer Beschichtung zu versehen, die einen geringen Emissionsgrad aufweist, wie, Spiegel oder verspiegelte Oberflächen, glänzende Metallfolien oder Metalliclackierungen.

Der Einsatz der genannten Mittel ist nicht auf den gekühlten Innenraum beschränkt. Er kann alternativ oder zusätzlich auch den Außenbereich des Gerätes mit umfassen.

So ist es beispielsweise denkbar, dass die Außenwandung oder ein Teilbereich der Außenwandung, wie z.B. die Kompressornische oder die Geräterückwand mit den genannten Mitteln ausgeführt ist.

Grundsätzlich ist es von Vorteil, wenn Oberflächen, die sich im Bereich von warmen Teilen des Gerätes, wie z.B. im Bereich eines Kompressors oder Verflüssigers, befinden aus einem Material mit einem niedrigen Emissionsgrad bestehen oder mit einer Beschichtung aus einem Material mit einem niedrigen Emissionsgrad versehen sind. Auch hier kommen exemplarisch Metallfolien, insbesondere glänzende Metallfolien oder auch Metalliclackierungen in Betracht. Der geringe Emissionsgrad führt zu einer geringen Absorption der Wärmestrahlung bzw. zu einer geringen Emission von Wärmestrahlung, wodurch der Vorteil erzielt wird, dass beispielsweise von einem Verflüssiger oder von einem Kompressor die Wärme effizient abgeführt werden kann.

Grundsätzlich sind von der Erfindung jede Mittel umfaßt, die zu der gewünschten Erhöhung oder Verringerung des Emissionsgrades führen. Denkbar ist es, dass es sich bei den Mitteln um das Material des betreffenden Bauteils selbst oder um eine Beschichtung oder um eine dreidimensionale Strukturierung der Oberfläche handelt.

Somit ist es möglich, das betreffende Bauteil oder zumindest dessen Oberfläche, wie z.B. den Innenbehälter aus einem Material mit verringertem Emissionsgrad oder einen Verdampfer mit einem vergrößerten Emissionsgrad herzustellen oder die gewünschte Eigenschaft (verringerter oder erhöhter Emissionsgrad) durch eine Beschichtung zu erreichen.

Denkbar ist es, dass es sich bei der Beschichtung um eine Bedampfung, Lackierung, Verspiegelung oder Beklebung handelt. Diese Auflistung ist exemplarischer Natur und keine abschließende Aufzählung von Maßnahmen zur Beschichtung von Bauteilen eines Kühl- und/oder Gefriergerätes.

Bei den Mitteln, durch die der Emissionsgrad verringert wird, kann es sich um eine glänzende Oberfläche oder Beschichtung, ein Blech, einen Spiegel, eine Metallfolie, ein poliertes Metall bzw. Metallblech oder um eine Metalliclackierung handeln.

Die Beschichtungen oder Oberflächenmaterialien, die für die Änderung des Emissionsgrades verwendet werden können, sind beispielsweise dünne Bleche oder Metallfolien aus Materialien wie z.B. Aluminium, Kupfer oder dergleichen. Diese Materialien können auch als eine Schicht des oder der Strahlungsschirme verwendet werden.

Auch ist es denkbar, Additive zu verwenden, die einem Grundmaterial beigemischt werden und den Emissionsgrad zumindest der Oberfläche des Bauteils je nach Bedarf verringern oder erhöhen. Als Additive kommen beispielsweise Metalle, Kunststoffe, Keramiken, Reinstoffe, wie TiO₂ in Betracht.

Von der Erfindung ist auch eine Oberflächenbehandlung bzw. -veränderung umfaßt, die zu einer Änderung, vorzugsweise zu einer Steigerung des Emissionsgrades führt.

Eine solche Oberflächenbehandlung bzw. -veränderung kann beispielsweise die Strukturierung der Oberfläche sein, um die für die Absorption von Wärmestrahlung zur Verfügung stehende Oberfläche zu vergrößern. Diese Strukturierung kann vor, nach oder während dem Herstell- oder Beschichtungsprozess erfolgen, beispielsweise durch Walzen, Mikrostrukturierung durch Laser, Einprägung einer Struktur während des Tiefziehvorgangs etc.

Vorzugsweise ist die Strukturierung somit derart ausgebildet, dass sich eine Vergrößerung der Oberfläche des Bauteils ergibt. So kann beispielsweise die Oberfläche eines Verdampfers derart strukturiert werden, dass dieser eine vergrößerte Oberfläche und damit einen gegenüber einem nicht strukturierten Zustand größeren Emissionsgrad aufweist.

Eine derartige Strukturierung kann nicht nur bei Verdampfern Anwendung finden, sondern bei beliebig ausgeführten Wärmetauschern eines Kühl- und/oder Gefriergerätes, d.h. auch bei Verflüssigern oder sonstigen Wärmetauschern, z.B. bei Geräten mit Sekundärkreislauf oder dergleichen.

Wie oben ausgeführt, ist es insbesondere bei Verdampfern eines Kältemittelkreislaufes vorteilhaft, wenn durch den Einsatz der erfindungsgemäßen Mittel deren Emissionsgrad und damit auch das Absorptionsvermögen von Wärmestrahlung erhöht wird. Denkbar ist es, einen Verdampfer aus einem Material herzustellen, das einen hohen Emissionsgrad aufweist oder den Verdampfer mit einem solchen Material zu beschichten. Somit wird der Emissionsgrad des Verdampfers gegenüber einem Zustand ohne den Einsatz der genannten Mittel erhöht. Denkbar ist es, den Verdampfer z.B. durch eine Bedampfung, Lackierung, Beklebung etc. zu beschichten. In Betracht kommt beispielsweise eine Beschichtung mit einem Material, z.B. mit einem Heizkörperlack, eine schwarze, vorzugsweise mattschwarze Lackierung oder sonstige schwarze, vorzugsweise mattschwarze Ausführung des Verdampfers, insbesondere von nicht sichtbaren Verdampferoberflächen. Wie oben ausgeführt, ist es alternativ oder zusätzlich denkbar, den Emissionsgrad dadurch zu erhöhen, dass dem Grundmaterial ein oder mehrere Additive beigemengt werden. Diese Ausführungen gelten selbstverständlich nicht nur für Verdampfer, sondern für beliebige Wärmetauscher, wie Verdampfer, Verflüssiger oder sonstige Wärmetauscher, beispielsweise bei Geräten mit Sekundärkreislauf o.ä.

Aus dem Stand der Technik ist es bekannt, an Wärmetauschern eines Kühl- und/oder Gefriergerätes Latentwärmespeicher oder sonstige Wärmespeicher anzuordnen. Die vorliegende Erfindung bezieht sich auch auf diese Wärmespeicher bzw. Latentwärmespeicher.

So ist es denkbar, dies Wärmespeicher bzw. Latentwärmespeicher derart auszubilden, dass sie zumindest im Bereich ihrer Oberfläche gemäß den obigen Ausführungen aus einem Material bestehen oder mit einem Material beschichtet sind, das den Emissionsgrad des Speichers erhöht. Auch die oben näher beschriebene Strukturierung der Oberfläche der Speicher ist möglich, um deren Oberfläche zu vergrößern.

Denkbar ist es, dass der oder die Wärmespeicher oder Latentwärmespeicher an Verdampfern, Verflüssigern oder sonstigen Wärmetauschern oder auch an anderen Stellen im Kühl- und/oder Gefriergerät angebracht sind.

Durch den Einsatz der Mittel wird die Absorptionsfähigkeit von Wärmestrahlung der Speicher und damit deren Effizienz erhöht.

Weitere Einzelheiten und Vorteile der Erfindung werden anhand eines in der Zeichnung dargestellten Ausführungsbeispiels näher erläutert. Es zeigen:
- Figur 1:: eine schematische Ansicht eines erfindungsgemäßen Kühl- und/oder Gefriergerätes mit einer ersten Anordnung von Strahlungsschirmen und
- Figur 2:: eine schematische Ansicht eines erfindungsgemäßen Kühl- und/oder Gefriergerätes mit einer zweiten Anordnung von Strahlungsschirmen.

Ein denkbares Ausführungsbeispiel betrifft einen Kühlschrank, dessen gekühltes Kompartiment von einem Innenbehälter und der Innenseite einer Tür gebildet bzw. begrenzt wird.

Im rückwärtigen Bereich des Kompartimentes befindet sich ein frei hängender Verdampfer, der beispielsweise als Rollbond- oder Z-Bond-Verdampfer ausgeführt ist. Der Verdampfer kann sich hinter einer Verkleidung befinden, die z.B. durch eine Trennplatte gebildet wird und als Verblendung dient, so dass der Verdampfer nicht sichtbar ist. Der Verdampferraum und der Lagerraum zur Aufnahme des Kühl- und/oder Gefriergutes stehen in Strömungsverbindung, so dass Kaltluft von dem Verdampfer zu dem Lagerraum und Luft von dem Lagerraum zu dem Verdampfer gelangen kann.

Die Oberfläche der Innenwandung des Innenbehälters und insbesondere der Bereich hinter dem Verdampfer, d.h. die rückseitige Wandung des Innenbehälters und/oder die Innenseite der Tür ist auf ihrer zu dem gekühlten Kompartiment gewandten Seite mit einer Beschichtung versehen, die den Emissionsgrad des Innenbehälters bzw. der Innentür gegenüber dem nicht beschichteten Zustand verringert. Als Material für die Beschichtung kommt beispielsweise eine Spiegel bzw. eine verspiegelte Oberfläche, eine glänzende Oberfläche, wie beispielsweise eine Metallfolie oder ein Blech, vorzugsweise ein hochglanzpoliertes Blech in Betracht.

Auf diese Weise lässt sich der Emissionsgrad erheblich verringern.

So beträgt der Emissionsgrad von Kunststoff (PVC) ca. 0,93, der einer Aluminiumfolie oder eines polierten Aluminiumbleches jedoch nur ca. 0,04 bis 0,05.

Alternativ oder zusätzlich zu dem Einsatz einer Beschichtung ist es ebenfalls denkbar, das Material des Innenbehälters einschließlich der Innenseite der Tür aus einem Material herzustellen, das einen geringeren Emissionsgrad aufweist, als das herkömmliche Innenbehältermaterial. Denkbar ist es beispielsweise, das Innenbehältermaterial mit Additiven zu versehen, die derart ausgebildet sind, dass sie den Emissionsgrad der Oberfläche verringern. In Betracht kommen z.B. Metalle, wie Kupfer oder Aluminium, die dem Kunststoffmaterial beigemischt werden.

Vorzugsweise ist vorgesehen, dass der Emissionsgrad der Innenbehälterwandungen bzw. der Innentür und/oder sonstiger in dem gekühlten Innenraum befindlicher Einbauten < 0,8 und besonders bevorzugt < 0,5 ist.

Zusätzlich kann vorgesehen sein, dass der Verdampfer über eine Oberfläche mit einem Emissionsgrad verfügt, der über dem herkömmlicher Verdampfer liegt. Dies kann beispielsweise dadurch erreicht werden, dass der Verdampfer aus einem entsprechenden Material hergestellt wird oder mit einer den Emissionsgrad und damit auch das Absorptionsvermögen erhöhenden Beschichtung versehen wird.

In Betracht kommt beispielweise eine Lackierung, Bedampfung oder Beklebung, wobei diese Beschichtungen vorzugsweise in einem dunklen Farbton ausgeführt sind und vorzugsweise in schwarz.

Die Verringerung des Emissionsgrades der Innenbehälterwandungen hat den Vorteil, dass die von diesen ausgehenden Wärmestrahlung verringert ist, d.h. der Wärmeeintrag in den gekühlten Innenraum ist verringert.

Vorzugsweise weist der Verdampfer einen Emissionsgrad von > 0,5 und besonders bevorzugt von > 0,8 auf. Diese Werte können auch für weitere Wärmetauscher, wie z. B. den Verflüssiger oder auch für Wärmespeicher, insbesondere Latentwärmespeicher bzw. deren Umhüllung gelten.

Die Steigerung des Emissionsgrades der Verdampferoberfläche bringt den Vorteil mit sich, dass vorhandene Wärme besser absorbiert und damit dem gekühlten Innenraum effizienter entzogen wird.

Denkbar ist es, den Verdampfer mattschwarz auszuführen, was insbesondere dann nicht störend ist, wenn dieser verkleidet ist, beispielsweise in einem Kühlluftkanal aufgenommen oder durch eine Trennplatte abgetrennt ist. So weist beispielsweise Blech einen Emissionsgrad von ca. 0,07 auf und mattschwarzer Lack einen Emissionsgrad von 0,97.

Diese Werte zeigen, dass mit vergleichsweise einfachen Mitteln eine Erhöhung des Emissionsgrades eines Verdampfers oder sonstigen Wärmetauschers und eine Erniedrigung der Innenbehälterwandung oder sonstigen Einbauten realisieren lässt.

Alternativ oder zusätzlich kann der Verdampfer mit einer Strukturierung, vorzugsweise mit einer Mikrostrukturierung versehen sein, die dessen Oberfläche vergrößert und damit zu einem Anstieg des Emissionsgrades führt.

Figur 1 zeigt mit dem Bezugszeichen 10 den Korpus eines Kühl- und/oder Gefriergerätes. Dessen gekühlter Innenraum 20 ist durch eine Tür 30 verschließbar. Wie dies weiter aus Figur 1 hervorgeht, befindet sich an der rückseitigen Außenseite des Gerätes der Verflüssiger 40 und in einer hinten, unten angeordneten Kompressornische der Kompressor 50.

Aus Figur 1 geht weiter hervor, dass die Tür auf ihrer Innenseite, d. h. auf ihrer zum gekühlten Innenraum 20 gewandten Seite mit einem Strahlungsschirm 60 versehen ist, der eine reflektierende Seite aufweist, die zu der Innenseite der Tür 30 hin gewandt ist. Diese reflektierende Seite ist in der Figur mit dem Bezugszeichen 62 gekennzeichnet und zu der jeweiligen "Wärmequelle" gerichtet.

Ebenso ist ein Strahlungsschirm 60 mit einer reflektierenden Seite 62 zwischen der Außenseite des Gerätekorpus 10 und dem Verflüssiger 40 angeordnet. Ein weiterer Strahlungsschirm befindet sich zwischen dem Kompressor 50 und der Kompressornische, wie dies in Figur 1 dargestellt ist. Wie dies durch die Pfeile in Figur 1 dargestellt ist, bewirken die Strahlungsschirme 60 mit der reflektierenden Seite 62, dass die von den fraglichen Wandungen bzw. Komponenten ausgehenden Wärmestrahlung an der reflektierenden Seite zumindest teilweise reflektiert werden und somit ein Wärmeeintrag in das Gerät bzw. in den gekühlten Innenraum 20 verringert wird. Wie dies aus Figur 1 hervorgeht, kann der Strahlungsschirm 60 als Platte bzw. als gerade Fläche oder auch als gekrümmtes Element ausgeführt sein.

Figur 2 zeigt eine Ausführungsform eines Kühl- und/oder Gefriergerätes, bei der die Tür nicht nur mit einem, sondern mit mehreren Strahlungsschirmen 60 versehen ist, die jeweils über eine reflektierende Seite bzw. Fläche 62 verfügen. Die Anordnung von mehreren Strahlungsschirmen bewirkt eine besonders effiziente Verhinderung des Wärmeintrags in den gekühlten Innenraum durch Reflexion.

Grundsätzlich können die Strahlungsschirme auch an anderen Stellen, als in denen in Figur 1 und 2 gezeigten Stellen, wie beispielsweise an der Innenbehälterwandung angebracht sein. Die Anordnung der Strahlungsschirme in Schichten verringert den Wärmeeintrag durch Strahlung weiter.

## Patentansprüche

1. Kühl- und/oder Gefriergerät mit wenigstens einem Korpus (10), der zumindest eine Außenwandung aufweist und in dem zumindest ein gekühltes Kompartiment (20) angeordnet ist, und mit wenigstens einem Kältemittelkreislauf, der wenigstens einen Verdampfer zur Kühlung des Kompartimentes (20) aufweist,
**dadurch gekennzeichnet,**
**dass** ein oder mehrere Strahlungsschirme (60) vorgesehen sind, die die Wärmestrahlung wenigstens einer Wandung oder wenigstens einer Komponente zumindest teilweise reflektieren und/oder anderweitig von dem gekühlten Innenraum (20) abhalten, wobei der oder die Strahlungsschirme (60) am Innenbehälter oder an der Innenseite der Tür (30) angebracht sind und zur Innenbehälterwandung bzw. zur Innenseite der Tür (30) in Richtung zum gekühlten Innenraum (20) vorgelagert sind.

2. Kühl- und/oder Gefriergerät nach Anspruch 1, dessen Kältemittelkreislauf, zumindest einen Wärmetauscher, insbesondere den wenigstens einen Verdampfer und/oder Verflüssiger (40) aufweist, und/oder das mit wenigstens einem Wärmespeicher, insbesondere Latentwärmespeicher ausgeführt ist, wobei der Wärmetauscher und/oder der Wärmespeicher bereichsweise oder vollständig mit Mitteln versehen ist, durch die der Emissionsgrad erhöht wird.

3. Kühl- und/oder Gefriergerät nach einem der vorhergehenden Ansprüche, **dadurch gekennzeichnet, dass** der Verdampfer zumindest teilweise in dem Kompartiment (20) angeordnet ist oder in wärmeleitendem Kontakt zu diesem steht, und/oder dass eine oder mehrere Wandungen des Kompartimentes (20) und/oder wenigstens ein in dem Kompartiment (20) befindliches Element und/oder eine oder mehrere Außenwandungen des Gerätekorpus (10) bereichsweise oder vollständig mit Mitteln versehen sind, durch die der Emissionsgrad der genannten Wandung und/oder des genannten Elementes verringert ist.

4. Kühl- und/oder Gefriergerät nach Anspruch 3, **dadurch gekennzeichnet, dass** es sich bei dem in dem Kompartiment (20) befindlichen Elementen um Absteller und/oder Zwischenböden handelt.

5. Kühl- und/oder Gefriergerät nach Anspruch 3 oder 4, **dadurch gekennzeichnet, dass** es sich bei den Mitteln um das Material des betreffenden Bauteils selbst oder um eine Beschichtung oder um eine Strukturierung der Oberfläche handelt.

6. Kühl- und/oder Gefriergerät nach Anspruch 5, **dadurch gekennzeichnet, dass** es sich bei der Beschichtung um eine Bedampfung, Lackierung, Verspiegelung oder Beklebung handelt.

7. Kühl- und/oder Gefriergerät nach einem der Ansprüche 3 bis 6, **dadurch gekennzeichnet, dass** es sich bei den Mitteln, durch die der Emissionsgrad verringert wird, um eine verspiegelte oder glänzende Oberfläche oder Beschichtung, ein Blech, eine Metallfolie oder um eine Metalliclackierung handelt.

8. Kühl- und/oder Gefriergerät nach einem der Ansprüche 3 bis 7, **dadurch gekennzeichnet, dass** es sich bei den Mitteln um Additive handelt, die in dem Grundmaterial enthalten sind.

9. Kühl- und/oder Gefriergerät nach Anspruch 8, **dadurch gekennzeichnet, dass** es sich bei den Additiven um Metalle, Kunststoffe, Keramiken oder Metalloxide handelt.

10. Kühl- und/oder Gefriergerät nach einem der Ansprüche 3 bis 9, **dadurch gekennzeichnet, dass** die Außenwandung nur oder auch in dem oder den Bereichen mit den Mitteln ausgebildet ist, die einem Bauteil des Gerätes benachbart angeordnet sind, das im Betrieb des Gerätes eine Erwärmung erfährt, insbesondere einem Kompressor oder Verflüssiger (40).

11. Kühl- und/oder Gefriergerät nach einem der vorhergehenden Ansprüche, **dadurch gekennzeichnet, dass** der oder die Strahlungsschirme (60) eine reflektierende Beschichtung (62) aufweisen und/oder in mehrfacher Ausbildung vorhanden sind.

## Claims

1. A refrigerator unit and/or freezer unit having at least one carcass (10) which has at least one outer wall and in which at least one refrigerated compartment (20) is arranged; and having at least one refrigerant circuit that has at least one evaporator for refrigerating the compartment (20),
**characterized in that**
one or more radiation shields (60) are provided that reflect the thermal radiation of at least one wall or of at least one component at least partially and/or that keep it away from the refrigerated inner space (20) in another manner, with the radiation shield or shields (60) being attached to the inner container or to the inner side of the door (30) and being arranged upstream with respect to the inner container wall or with respect to the inner side of the door (30) in the direction toward the refrigerated inner space (20).

2. A refrigerator unit and/or freezer unit in accordance with claim 1, whose refrigerant circuit has at least one heat exchanger, in particular the at least one evaporator and/or condenser (40); and/or that is designed with at least one heat accumulator, in particular a latent heat accumulator, wherein
the heat exchanger and/or the heat accumulator is/are provided regionally or completely with means by which the emissivity is increased.

3. A refrigerator unit and/or freezer unit in accordance with one of the preceding claims, **characterized in that** the evaporator is arranged at least partially in the compartment (20) or is in heat conductive contact therewith; and/or **in that** one or more walls of the compartment (20) and/or at least one element located in the compartment (20) and/or one or more outer walls of the unit carcass (10) is/are provided regionally or completely with means by which the emissivity of the named wall and/or of the named element is reduced.

4. A refrigerator unit and/or freezer unit in accordance with claim 3, **characterized in that** the elements located in the compartment (20) are shelves and/or intermediate bases.

5. A refrigerator unit and/or freezer unit in accordance with claim 3 or claim 4, **characterized in that** the means is the material of the respective component itself or a coating or a structure of the surface.

6. A refrigerator unit and/or freezer unit in accordance with claim 5, **characterized in that** the coating is a vaporized coating, a lacquer coating, a mirror coating or an adhesive coating.

7. A refrigerator unit and/or freezer unit in accordance with one of the claims 3 to 6, **characterized in that** the means by which the emissivity is reduced is a mirror-coated or polished surface or coating, a metal plate, a metal film or a metallic lacquering.

8. A refrigerator unit and/or freezer unit in accordance with one of the claims 3 to 7, **characterized in that** the means are additives that are contained in the base material.

9. A refrigerator unit and/or freezer unit in accordance with claim 8, **characterized in that** the additives are metals, plastics, ceramics or metal oxides.

10. A refrigerator unit and/or freezer unit in accordance with one of the claims 3 to 9, **characterized in that** the outer wall is only or also formed in the region or regions with the means that are arranged adjacent to a component, in particular a compressor or condenser (40), of the unit that undergoes a heating in the operation of the unit.

11. A refrigerator unit and/or freezer unit in accordance with one of the preceding claims, **characterized in that** the radiation shield or shields (60) have a reflective coating (62) and/or are present in a multiple formation.

## Revendications

1. Appareil de réfrigération et/ou de congélation comprenant au moins un corps (10), qui comporte au moins une paroi extérieure et dans lequel est disposé au moins un compartiment réfrigéré (20), et comprenant au moins un circuit de réfrigérant, qui comporte au moins un évaporateur destiné à réfrigérer le compartiment (20),
**caractérisé en ce que**
un ou plusieurs écrans thermiques (60) sont prévus, qui réfléchissent et/ou maintiennent à l'écart de l'espace intérieur réfrigéré (20) d'une autre manière au moins en partie le rayonnement thermique d'au moins une paroi ou d'au moins un composant, le ou les écrans thermiques (60) étant appliqués sur le contenant intérieur ou sur la face intérieure de la porte (30) et étant situés devant la paroi de contenant intérieur ou la face intérieure de la porte (30) en direction de l'espace intérieur réfrigéré (20).

2. Appareil de réfrigération et/ou de congélation selon la revendication 1, dont le circuit de réfrigérant comporte au moins un échangeur de chaleur, en particulier l'au moins un évaporateur et/ou condenseur (40), et/ou qui est réalisé avec au moins un accumulateur de chaleur, en particulier un accumulateur de chaleur latente, dans lequel
l'échangeur de chaleur et/ou l'accumulateur de chaleur sont pourvus sur certaines parties ou entièrement de moyens permettant d'augmenter l'émissivité.

3. Appareil de réfrigération et/ou de congélation selon l'une des revendications précédentes, **caractérisé en ce que**
l'évaporateur est disposé au moins en partie dans le compartiment (20) ou est en contact thermoconducteur avec celui-ci, et/ou **en ce qu'**une ou plusieurs parois du compartiment (20) et/ou au moins un élément se trouvant dans le compartiment (20) et/ou une ou plusieurs parois extérieures du corps d'appareil (10) sont pourvus sur certaines parties ou entièrement de moyens permettant de réduire l'émissivité de ladite paroi et/ou dudit élément.

4. Appareil de réfrigération et/ou de congélation selon la revendication 3, **caractérisé en ce que**
les éléments se trouvant dans le compartiment (20) sont des étagères et/ou des cloisons intermédiaires.

5. Appareil de réfrigération et/ou de congélation selon la revendication 3 ou 4, **caractérisé en ce que**
les moyens sont le matériau de l'élément constitutif concerné même ou un revêtement ou une structuration de la surface.

6. Appareil de réfrigération et/ou de congélation selon la revendication 5, **caractérisé en ce que**
le revêtement est une vaporisation, une peinture, un dépôt de couche réfléchissante ou un collage.

7. Appareil de réfrigération et/ou de congélation selon l'une des revendications 3 à 6, **caractérisé en ce que**
les moyens permettant de réduire l'émissivité sont une surface ou un revêtement réfléchissants ou brillants, une tôle, une feuille métallique ou une peinture métallisée.

8. Appareil de réfrigération et/ou de congélation selon l'une des revendications 3 à 7, **caractérisé en ce que**
les moyens sont des additifs, qui sont contenus dans le matériau de base.

9. Appareil de réfrigération et/ou de congélation selon la revendication 8, **caractérisé en ce que**
les additifs sont des métaux, des matières plastiques, des céramiques ou des oxydes métalliques.

10. Appareil de réfrigération et/ou de congélation selon l'une des revendications 3 à 9, **caractérisé en ce que**
la paroi extérieure est réalisée avec les moyens uniquement ou également dans la ou les zones qui sont disposées adjacentes à un élément constitutif de l'appareil, qui est sujet à un échauffement pendant le fonctionnement de l'appareil, en particulier un compresseur ou condenseur (40).

11. Appareil de réfrigération et/ou de congélation selon l'une des revendications précédentes, **caractérisé en ce que**
le ou les écrans thermiques (60) comportent un revêtement réfléchissant (62) et/ou sont présents en plusieurs nombres.
